# FASCICULE DE BREVET EUROPEEN

(11) **EP 4 402 755 B1**
(45) Date de publication et mention de la délivrance du brevet: **03.09.2025**
(21) Numéro de dépôt: 22772538.9
(22) Date de dépôt: 14.09.2022
(51) Int. Cl.: H01Q 5/321, H01Q 21/06, H01Q 21/24

(54) **RÉSEAU ANTENNAIRE RECONFIGURABLE**
REKONFIGURIERBARE GRUPPENANTENNE
RECONFIGURABLE ANTENNA ARRAY

(30) Priorité: 15.09.2021 FR 2109668
(43) Date de publication de la demande: 24.07.2024
(73) Titulaire: Commissariat à l'Energie Atomique et aux Energies Alternatives, 75015 Paris (FR)
(72) Inventeur: JAAFAR, Hussein, 38054 GRENOBLE CEDEX 9 (FR); BORIES, Serge, 38054 GRENOBLE CEDEX 9 (FR); D'ERRICO, Raffaele, 38054 GRENOBLE CEDEX 9 (FR)
(74) Mandataire: Lavoix
(86) Numéro de dépôt international: PCT/EP2022/075574
(87) Numéro de publication internationale: WO 2023/041607

(56) Documents cités:
- US-A1- 2004 201 526
- US-A1- 2020 274 242
- SONG SICHAO ET AL: "An Efficient Approach for Optimizing Frequency Reconfigurable Pixel Antennas Using Genetic Algorithms", IEEE TRANSACTIONS ON ANTENNAS AND PROPAGATION, IEEE, USA, vol. 62, no. 2, 3 December 2013 (2013-12-03), pages 609 - 620, XP011538799, ISSN: 0018-926X, [retrieved on 20140130], DOI: 10.1109/TAP.2013.2293509

## Description

La présente invention concerne un réseau antennaire reconfigurable comprenant une pluralité de mailles élémentaires identiques, chaque maille présentant au moins une symétrie, notamment une maille carrée, et comprenant un élément rayonnant présentant : au moins quatre ports répartis deux à deux de part et d'autre de chaque médiane d'un côté de maille.

L'invention concerne également un radar à pénétration du sol comprenant un tel réseau antennaire reconfigurable.

L'invention se situe dans le domaine des réseaux d'antennes, notamment les réseaux d'antennes miniatures propres à répondre à de nombreuses contraintes en termes de bande passante, multi-polarisation, découplage, densité d'antennes, etc.

Plus précisément l'invention concerne la famille des antennes mise en réseau aux propriétés électromagnétiques reconfigurables comprenant une pluralité de mailles élémentaires identiques, également appelées pixels du réseau antennaire considéré, une maille élémentaire ou pixel correspondant au motif du réseau reproduit à l'identique sur l'ensemble du réseau antennaire par translation selon une ou deux dimensions. Il est à noter qu'une maille est propre à être de taille inférieure à un élément antennaire (i.e. antenne) du réseau en tant que tel, un élément antennaire propre à assurer un rayonnement selon une ou deux polarisations distinctes étant propre à correspondre à une combinaison comprenant une à plusieurs mailles élémentaires.

A titre d'exemple un brin de dipôle constitue la maille élémentaire d'un dipôle correspondant à un élément antennaire en tant que tel.

Plus précisément, la présente invention vise à exploiter de manière optimale la surface réseau occupée par les éléments rayonnants de chaque maille élémentaire du réseau et s'inscrit plus particulière dans le champ d'application des réseaux antennaires à éléments rayonnants partagés pour réaliser des antennes reconfigurables en fréquence, géométrie ou encore en polarisation.

Dans l'état de la technique, on connaît des réseaux antennaires à éléments rayonnants partagés tel que notamment décrits dans les documents US 5,926,137, EP 3 105 818, et US 2012/0146869 A1. Toutefois, dans le réseau antennaire du document US 5,926,137 il est à noter que la position d'excitation de chacun des éléments rayonnants est unique ce qui bloque la modularité et l'obtention de multiples configuration de rayonnement à partir d'un même réseau antennaire. Le réseau antennaire divulgué au sein du document EP 3 105 818 divulgue une reconfiguration possible en termes de géométrie et position en imposant un nombre prédéterminé et identique d'élément rayonnant formant chaque antenne et une polarisation commune à savoir la polarisation circulaire obtenue grâce à un réseau d'alimentation ad hoc. Enfin le réseau antennaire divulgué au sein du document US 2012/0146869 A1 propose un réseau antennaire à double polarisation simultanée avec une excitation en mode commun spécifique et non reconfigurable de sorte qu'un tel réseau antennaire n'est pas non plus aisément reconfigurable en fréquence.

SONG SICHAO et al. divulgue au sein de l'article intitulé « An efficient approach for Optimizing Frequency Reconfigurable Pixel Antennas Using Genetic Algorithms » également un réseau antennaire reconfigurable avec une seule excitation dont la localisation est fixe et non reconfigurable, ce qui limite sa compatibilité avec un réseau multi-antennes.

Autrement dit, les solutions actuelles de l'état de la technique n'exploitent pas de manière optimale la surface rayonnante disponible, le nombre d'éléments rayonnants constitutifs de tels réseaux existants étant fixe, ce qui limite le nombre d'antennes excitables, et ses formes géométriques.

L'invention a pour objet de remédier aux inconvénients de l'état de la technique en proposant une architecture réseau alternative de réseau antennaire pour permettre une exploitation optimale de la surface réseau disponible d'éléments rayonnants et la synthèse de réseaux d'antennes (i.e. multi antennes) à la fois reconfigurables en fréquence afin notamment d'accéder séquentiellement à une très large bande, par exemple de plusieurs octaves, et/ou reconfigurable en polarisation afin notamment d'adresser deux polarisations orthogonales par exemple selon un axe Ox et un axe Oy respectivement.

A cet effet, l'invention propose un réseau antennaire reconfigurable comprenant une pluralité de mailles élémentaires identiques, chaque maille présentant au moins une symétrie, notamment une maille carrée, et comprenant un élément rayonnant présentant : au moins quatre ports répartis deux à deux de part et d'autre de chaque médiane d'un côté de maille, le réseau antennaire comprenant en outre un circuit de commutation reconfigurable propre à générer trois états de connexion distincts entre chaque port de chaque paire de ports en vis-à-vis, chaque port d'une paire appartenant à deux mailles élémentaires distinctes, superposées verticalement ou adjacentes horizontalement, au sein dudit réseau antennaire.

Avantageusement, l'architecture de réseau antennaire proposée selon la présente invention permet, via la géométrie de la maille élémentaire combinée au circuit de commutation reconfigurable, la sélection séquentielle de l'agencement des excitations de chaque élément rayonnant unitaire localisé au sein d'une maille élémentaire dudit réseau antennaire. Autrement dit, l'architecture de réseau antennaire proposée selon la présente invention permet d'agir sur la manière de connecter les mailles élémentaires entre elles pour obtenir le rayonnement désiré en termes de polarisation, de centre de phase, de densité d'éléments rayonnant, de distance inter-élément rayonnant du réseau, de bandes de fréquence, etc. Plus précisément, par « agencement des excitations de chaque élément rayonnant unitaire », on entend que chaque port (également appelés accès radiofréquence RF) est propre à être alimenté via le circuit de commutation reconfigurable, distinctement d'un port à un autre, par une source ou un récepteur de signal RF.

Le réseau antennaire selon la présente invention peut également présenter une ou plusieurs des caractéristiques ci-dessous, prises indépendamment ou selon toutes les combinaisons techniquement envisageables :
- les trois états de connexion correspondent à :
   - un court-circuit ;
   - une excitation ;
   - un circuit ouvert ;
- l'élément rayonnant au sein de la maille élémentaire correspond à un motif circulaire ;
- au moins une antenne dudit réseau antennaire est formée d'au moins deux mailles élémentaires contiguës verticalement et/ou horizontalement, lesdites au moins deux mailles élémentaires contiguës étant connectées, via ledit circuit de commutation reconfigurable, au moyen d'une connexion en état d'excitation des ports de la paire de ports en vis-à-vis desdites au moins deux mailles élémentaires contiguës ;
- au moins une partie dudit réseau antennaire est carrée et formée de quatre mailles élémentaires contiguës deux à deux, verticalement et horizontalement, et propre à être excitée selon quatre configurations distinctes, associées respectivement, via ledit circuit de commutation reconfigurable, à un agencement distinct d'une configuration à une autre, de connexions entre chaque port de chaque paire de ports en vis-à-vis, chaque port d'une paire appartenant à deux mailles élémentaires distinctes superposées verticalement ou horizontalement au sein de ladite partie carrée formée de quatre mailles élémentaires contiguës deux à deux, verticalement et horizontalement ;
- deux desdites quatre configurations distinctes sont associées à une polarisation horizontale et deux autres desdites quatre configurations distinctes sont associées à une polarisation verticale ;
- au moins une antenne dudit réseau antennaire est en forme de H et comprend deux branches verticales identiques, comprenant chacune au moins cinq mailles élémentaires verticalement contiguës, les deux branches verticales identiques étant connectées l'une à l'autre par une branche centrale horizontale comprenant au moins quatre mailles élémentaires horizontalement contiguës, chaque maille élémentaire localisée à l'une des extrémités de la branche centrale horizontale correspondant respectivement à la troisième maille élémentaire de chacune des deux branches verticales ;
- ladite antenne en forme de H est propre à être excitée, via le circuit de commutation, au moyen d'une connexion en état d'excitation des ports de la paire de ports en vis-à-vis desdites au moins deux mailles élémentaires contiguës centrales de ladite branche centrale horizontale, les ports en vis-à-vis des autres mailles élémentaires contiguës formant ladite antenne en forme de H étant placés en état de court-circuit, les ports en vis-à-vis de mailles élémentaires dudit réseau externes à ladite antenne en forme de H étant placés en état de circuit ouvert.
- pour chaque paire de ports en vis-à-vis, appartenant à deux mailles élémentaires distinctes superposées verticalement ou horizontalement, le circuit de commutation reconfigurable comprend un ensemble électronique comprenant au moins :
   - un balun configuré pour transformer un signal électrique d'entrée en mode différentiel ;
   - deux commutateurs unipolaires à une entrée et deux sorties SPDT,
   - un commutateur unipolaire à simple jet SPST ;
- chaque maille élémentaire est placée dans une cavité cubique électromagnétique ;
- chaque ensemble électronique associé à chaque paire de ports en vis-à-vis est intégré au sein d'un mur métallique de ladite cavité cubique, ledit mur séparant lesdits ports de ladite paire.

Selon un autre aspect, l'invention concerne également un radar à pénétration du sol comprenant un tel réseau antennaire reconfigurable.

D'autres caractéristiques et avantages de l'invention ressortiront de la description qui en est donnée ci-dessous, à titre indicatif et nullement limitatif, en référence aux figures annexées, parmi lesquelles :
[Fig 1] la figure 1 illustre schématiquement une maille élémentaire et un premier exemple de réseau antennaire ou de partie de réseau antennaire selon un mode de réalisation de l'invention ;
[Fig 2] la figure 2 illustre quatre configurations de rayonnement distinctes associées à la même partie de réseau antennaire ;
[Fig 3] la figure 3 illustre un autre exemple de réseau antennaire selon un mode de réalisation de l'invention, le réseau comprenant trois types d'antennes sélectionnables séquentiellement ;
[Fig 4] la figure 4 illustre le circuit de commutation reconfigurable du réseau antennaire proposé selon la présente invention ;
[Fig 5] la figure 5 illustre l'application du réseau antennaire selon la présente invention à un radar à pénétration du sol.

Du côté A, la figure 1 illustre tout d'abord schématiquement la géométrie d'une maille élémentaire 10, également appelée pixel, d'un réseau antennaire selon la présente invention.

Plus précisément, chaque maille élémentaire 10 (i.e. pixel) est, selon le mode de réalisation de la figure 1, carrée et comprend un élément rayonnant 12. Selon un autre exemple non représenté, chaque maille élémentaire présente une forme distincte de la forme carrée de la figure 1, une telle forme distincte présentant au moins une symétrie telle qu'un losange, un octogone, un disque, etc. Toutefois, il est à noter qu'une maille élémentaire carrée est optimale en termes de remplissage de surface rayonnante.

Selon l'illustration de la figure 1, l'élément rayonnant 12 au sein de la maille carrée correspond à un motif circulaire conducteur. Un tel motif circulaire présente une symétrie selon les deux diagonales D₁ et D₂ dudit carré de maille 10.

A titre d'alternative, notamment illustré ultérieurement au sein de la figure 5, toute autre forme d'élément rayonnant propre à être logé au sein de la maille élémentaire carrée 10 est propre à être utilisé sous réserve que cette forme présente également une symétrie selon les deux diagonales D₁ et D₂ dudit carré de maille 10.

Par ailleurs, selon la présente invention, l'élément rayonnant 12 présente également quatre ports (également appelés accès radiofréquence RF) P₁, P₂, P₃, P₄ répartis deux à deux de part et d'autre de chaque médiane horizontale M_{H} et verticale M_{V} du carré de maille élémentaire 10. Plus précisément, sur l'exemple de la figure 1, les ports P₁ et P₃, sont localisés à chaque extrémité, respectivement gauche et droite, de la médiane horizontale M_{H} de l'élément rayonnant 12, et les ports P₂ et P₄, sont localisés à chaque extrémité, respectivement supérieure et inférieure, de la médiane verticale M_{V} de l'élément rayonnant 12.

Une telle géométrie de maille élémentaire A reproduite à l'identique sur l'ensemble du réseau antennaire par translation selon une ou deux dimensions rend le réseau antennaire selon la présente invention modulaire (i.e. reconfigurable notamment en terme de rayonnement), car elle permet une sélection séquentielle des éléments rayonnants 12 à exciter via un circuit de commutation reconfigurable (également appelé réseau d'alimentations du réseau antennaire), non représenté, propre à commander la connexion individuelle de chaque port d'accès radiofréquence RF.

Par « commande de la connexion individuelle de chaque port d'accès » on entend que chaque port peut être alimenté par une source ou récepteur de signal RF, ce qui rend l'application de la présente invention compatible avec un réseau multi antennes, notamment de type MIMO, car la localisation de l'excitation en tant que telle est alors reconfigurable.

En complément optionnel, non représenté, chaque maille élémentaire (10) est placée dans une cavité cubique électromagnétique, par exemple de dimension $\frac{L}{2} \times \frac{L}{2} \times \frac{L}{2}$, avec $\frac{L}{2}$ la dimension d'un des quatre côtés de maille élémentaire 10. Selon un autre exemple, la hauteur de cavité présente une hauteur de cavité distincte de la longueur et/ou de la largeur de cavité. Un tel placement en cavité électromagnétique est notamment mis en oeuvre pour une application de réseau d'antenne pour radar de sol GPR (de l'anglais *Ground Penetrating Radar*) afin de focaliser le rayonnement du réseau antennaire vers le sol et éviter toute interférence avec des applications RF au-dessus du sol.

Du côté B, la figure 1 illustre également un premier exemple de réseau antennaire ou de partie 14 de réseau antennaire selon un mode de réalisation de l'invention, cette partie 14 correspond à un réseau antennaire carré formé de quatre mailles élémentaires 10 contiguës deux à deux, verticalement et horizontalement (i.e. superposées verticalement et adjacentes horizontalement). Autrement dit, le réseau antennaire correspond à 2 × 2 mailles élémentaires 10.

Un tel réseau antennaire 14 formé de quatre mailles élémentaires 10 présente une surface égale à *L* × *L*, avec L la dimension d'un des quatre côtés du réseau antennaire 14, une maille élémentaire 10 présentant une surface égale $\frac{L}{2} \times \frac{L}{2}$, avec $\frac{L}{2}$la dimension d'un des quatre côtés de maille élémentaire 10.

La partie B de la figure 1 permet d'illustrer la manière de connecter les mailles élémentaires 10 (i.e. les pixels) entre elles via le circuit de commutation reconfigurable proposé selon la présente invention pour obtenir le rayonnement désiré en termes de polarisation, de centre de phase, etc.

En effet, comme illustré sur la partie B de la figure 1, le réseau antennaire ou partie de réseau antennaire 14 comprend quatre paires 16 de ports en vis-à-vis, à savoir :
- une paire horizontale supérieure 16 de ports P₃ et P₁ en vis-à-vis, le port P₃ appartenant à la maille de réseau élémentaire supérieure gauche tandis que le port P₁ appartient à la maille de réseau élémentaire supérieure droite,
- une paire horizontale inférieure 16 de ports P₃ et P₁ en vis-à-vis, le port P₃ appartenant à la maille de réseau élémentaire inférieure gauche tandis que le port P₁ appartient à la maille de réseau élémentaire inférieure droite,
- une paire verticale gauche 16 de ports P₄ et P₂ en vis-à-vis, le port P₄ appartenant à la maille de réseau élémentaire supérieure gauche tandis que le port P₂ appartient à la maille de réseau élémentaire inférieure gauche,
- une paire verticale droite 16 de ports P₄ et P₂ en vis-à-vis, le port P₄ appartenant à la maille de réseau élémentaire supérieure droite tandis que le port P₂ appartient à la maille de réseau élémentaire inférieure droite.

Selon un aspect non représenté sur la figure 1, le circuit de commutation reconfigurable (également appelé réseau d'alimentations du réseau antennaire), non représenté, permet d'exciter individuellement chaque paire 16 de ports en vis-à-vis réseau antennaire ou partie de réseau antennaire 14, si bien que de manière modulaire à partir du réseau antennaire ou partie de réseau antennaire 14, il est possible selon la présente invention d'exciter quatre antennes distinctes comme illustré ci-après en relation avec la figure 2, chaque antenne comprenant deux mailles élémentaires 10 contiguës (i.e. deux pixels contigus) en étant superposées verticalement, ou adjacentes horizontalement, au sein du réseau antennaire ou partie de réseau antennaire 14.

En effet, avantageusement, le circuit de commutation reconfigurable (également appelé réseau d'alimentations du réseau antennaire) du réseau antennaire selon la présente invention est spécifiquement propre à générer trois états de connexion distincts entre chaque port de chaque paire de ports en vis-à-vis, chaque état et circuit électronique associé étant décrit ci-après en relation avec la figure 3.

Plus précisément, ces trois états de connexion correspondent à un court-circuit, une excitation et un circuit ouvert.

La figure 2 illustre quatre configurations de rayonnement distinctes C₁, C₂, C₃, C₄ associées à la même partie de réseau antennaire 14 illustrée précédemment côté B de la figure 1. Dans chaque configuration de rayonnement distinctes C₁, C₂, C₃, C₄, l'antenne qui est excitée est représentée en hachuré et comprend deux pixels (i.e. deux mailles élémentaires 10) superposées verticalement, ou adjacentes horizontalement au sein du réseau antennaire ou partie de réseau antennaire 14 composée des quatre mailles élémentaires 10₁, 10₂, 10₃ et 10₄.

En particulier, selon la configuration de rayonnement C₁, l'antenne 18, représentée en hachuré, est composée des mailles élémentaires 10₁ et 10₃ superposées (i.e. contiguës) verticalement au sein du réseau antennaire ou partie de réseau antennaire 14, et connectées, via ledit circuit de commutation reconfigurable, au moyen d'une connexion en état d'excitation 20 des ports de la paire de ports en vis-à-vis desdites au moins deux mailles élémentaires contiguës 10₁ et 10₃, cette paire excitée 20 correspondant à la paire verticale gauche 16 de ports P₄ et P₂ en vis-à-vis, le port P₄ appartenant à la maille de réseau élémentaire supérieure gauche 10₁ tandis que le port P₂ appartient à la maille de réseau élémentaire inférieure gauche 10₃.

Selon cette configuration de rayonnement C₁, les autres paires 22 de ports en vis-à-vis au sein du réseau antennaire ou partie de réseau antennaire 14, sont maintenues via ledit circuit de commutation reconfigurable en état de circuit ouvert.

L'excitation activée par le circuit de commutation reconfigurable au niveau de la paire de ports en vis-à-vis 20 produit une antenne 18 polarisée verticalement selon l'axe Oy représenté via les flèches 24 sur la figure 2, l'excitation activée par le circuit de commutation reconfigurable correspondant à l'application d'une différence de potentiels entre par exemple le potentiel ${V}_{A}^{-}$ associé au port P₂ de la maille 10₃ et le potentiel ${V}_{A}^{+}$ associé au port P₄ de la maille 10₁.

Selon la configuration de rayonnement C₂, l'antenne 26, représentée en hachuré, est composée des mailles élémentaires 10₁ et 10₂ adjacentes horizontalement (i.e. contiguës horizontalement) au sein du réseau antennaire ou partie de réseau antennaire 14, et connectées, via ledit circuit de commutation reconfigurable, au moyen d'une connexion en état d'excitation 28 des ports de la paire de ports en vis-à-vis desdites au moins deux mailles élémentaires contiguës 10₁ et 10₂, cette paire excitée 28 correspondant à la paire horizontale supérieure 16 de ports P₃ et P₁ en vis-à-vis, le port P₃ appartenant à la maille de réseau élémentaire supérieure gauche 10₁ tandis que le port P₃ appartient à la maille de réseau élémentaire, adjacente horizontalement, supérieure droite 10₂

Selon cette configuration de rayonnement C₂, les autres paires 22 de ports en vis-à-vis au sein du réseau antennaire ou partie de réseau antennaire 14, sont maintenues via ledit circuit de commutation reconfigurable en état de circuit ouvert.

L'excitation activée par le circuit de commutation reconfigurable au niveau de la paire de ports en vis-à-vis 28 produit une antenne 26 polarisée horizontalement selon l'axe Ox représenté via les flèches 30 sur la figure 2, l'excitation activée par le circuit de commutation reconfigurable correspondant à l'application d'une différence de potentiels entre par exemple le potentiel ${V}_{A}^{+}$ associé au port P₃ de la maille 10₁ et le potentiel ${V}_{A}^{-}$ associé au port P₁ de la maille 10₂.

Selon la configuration de rayonnement C₃, l'antenne 32, représentée en hachuré, est composée des mailles élémentaires 10₂ et 10₄ superposées (i.e. contiguës) verticalement au sein du réseau antennaire ou partie de réseau antennaire 14, et connectées, via ledit circuit de commutation reconfigurable, au moyen d'une connexion en état d'excitation 34 des ports de la paire de ports en vis-à-vis desdites au moins deux mailles élémentaires contiguës 10₂ et 10₄, cette paire excitée 34 correspondant à la paire verticale droite 16 de ports P₄ et P₂ en vis-à-vis, le port P₄ appartenant à la maille de réseau élémentaire supérieure droite 10₂ tandis que le port P₂ appartient à la maille de réseau élémentaire inférieure droite 10₄.

Selon cette configuration de rayonnement C₃, les autres paires 22 de ports en vis-à-vis au sein du réseau antennaire ou partie de réseau antennaire 14, sont maintenues via ledit circuit de commutation reconfigurable en état de circuit ouvert.

L'excitation activée par le circuit de commutation reconfigurable au niveau de la paire de ports en vis-à-vis 34 produit une antenne 18 polarisée verticalement selon l'axe Oy représenté via les flèches 36 sur la figure 2, l'excitation activée par le circuit de commutation reconfigurable correspondant à l'application d'une différence de potentiels entre par exemple le potentiel ${V}_{A}^{-}$ associé au port P₂ de la maille 10₄ et le potentiel ${V}_{A}^{+}$ associé au port P₄ de la maille 10₂.

Selon la configuration de rayonnement C₄, l'antenne 38, représentée en hachuré, est composée des mailles élémentaires 10₃ et 10₄ adjacentes horizontalement (i.e. contiguës horizontalement) au sein du réseau antennaire ou partie de réseau antennaire 14, et connectées, via ledit circuit de commutation reconfigurable, au moyen d'une connexion en état d'excitation 40 des ports de la paire de ports en vis-à-vis desdites au moins deux mailles élémentaires contiguës 10₃ et 10₄, cette paire excitée 40 correspondant à la paire horizontale inférieure 16 de ports P₃ et P₁ en vis-à-vis, le port P₃ appartenant à la maille de réseau élémentaire inférieure gauche 10₃ tandis que le port P₃ appartient à la maille de réseau élémentaire, adjacente horizontalement, inférieure droite 10₄.

Selon cette configuration de rayonnement C₂, les autres paires 22 de ports en vis-à-vis au sein du réseau antennaire ou partie de réseau antennaire 14, sont maintenues via ledit circuit de commutation reconfigurable en état de circuit ouvert.

L'excitation activée par le circuit de commutation reconfigurable au niveau de la paire de ports en vis-à-vis 40 produit une antenne 38 polarisée horizontalement selon l'axe Ox représenté via les flèches 42 sur la figure 2, l'excitation activée par le circuit de commutation reconfigurable correspondant à l'application d'une différence de potentiels entre par exemple le potentiel ${V}_{A}^{+}$ associé au port P₃ de la maille 10₃ et le potentiel ${V}_{A}^{-}$ associé au port P₁ de la maille 10₄.

Autrement dit, le réseau antennaire ou la partie de réseau antennaire 14 est propre à fournir deux antennes distinctes 26 et 40 polarisées selon l'axe Ox et deux autres antennes distinctes 18 et 32 polarisées selon l'axe Oy ce qui fournit une reconfigurabilité en polarisation (i.e. une modularité en polarisation) du réseau antennaire ou partie de réseau antennaire 14 grâce à une sélection séquentielle de l'agencement des excitations entre les éléments rayonnants de chaque maille élémentaire constituant ledit réseau antennaire ou ladite partie de réseau antennaire 14. Ainsi, le réseau antennaire ou partie de réseau antennaire 14 permet, à partir de quatre mailles élémentaires distinctes 10₁, 10₂, 10₃ et 10₄ d'obtenir sélectivement quatre antennes 18, 26, 32 et 38 distinctes, dont deux antennes 18 et 32 sont associées à une polarisation verticale, tandis que deux autres antennes 26 et 38 sont associées à une polarisation horizontale.

Une telle modularité est avantageuse et permet une exploitation optimale de surface du réseau antennaire ou ladite partie de réseau antennaire 14, notamment par rapport aux solutions techniques divulguées au sein des documents US 5,926,137 et EP 3 105 818 qui requièrent notamment l'utilisation de quatre mailles élémentaires distinctes pour créer une seule antenne.

Autrement dit, dans la structure de réseau antennaire selon la présente invention, le principe de l'élément rayonnant partagé est mis en oeuvre, l'élément rayonnant de la maille élémentaire 10, étant par exemple partagé entre l'antenne 18 et l'antenne 26 respectivement associées aux configurations C₁ et C₂. Avec le bon choix du pixel (i.e. maille élémentaire 10) et des points d'accès (i.e. ports) excités spécifiquement et sélectivement via le circuit de commutation reconfigurable du réseau antennaire selon la présente invention, il est ainsi possible d'exploiter d'une manière plus optimale la surface rayonnante.

Une telle modularité permet de créer d'autres exemples de réseaux antennaires tel que celui illustré par la figure 3, de dimension élargie 4L × 4L, une maille élémentaire 10 (i.e. pixel réseau) présentant une surface égale $\frac{L}{2} \times \frac{L}{2}$, avec $\frac{L}{2}$ la dimension d'un des quatre côtés de maille élémentaire 10, et comprenant donc huit mailles élémentaires 10 selon Ox, et huit mailles élémentaires 10 selon Oy.

Tel qu'illustré selon la figure 3, un tel réseau antennaire est versatile en termes de configurations d'antennes possibles et comprend par exemple au moins trois types d'antennes 44, 46, 48 distincts , synthétisable simultanément ou préférentiellement, afin d'éviter l'utilisation d'un même pixel sur deux antennes différentes, ou un couplage entre antenne du fait de leur proximité, un tel couplage étant propre à modifier les performances de chaque antenne, sélectionnables séquentiellement, via le circuit de commutation reconfigurable du réseau antennaire selon la présente invention, chaque antenne étant composée d'au moins deux pixels réseau (i.e. maille élémentaire 10), l'antenne 44 étant formée de huit pixels superposés verticalement, l'antenne 46 étant formée de deux pixels superposés verticalement, et l'antenne 48 présentant une forme en H et comprenant deux branches verticales identiques, comprenant chacune au moins cinq mailles élémentaires (i.e. pixels) verticalement contiguës, les deux branches verticales identiques étant connectées l'une à l'autre par une branche centrale horizontale comprenant au moins quatre mailles élémentaires horizontalement contiguës, chaque maille élémentaire localisée à l'une des extrémités de la branche centrale horizontale correspondant respectivement à la troisième maille élémentaire de chacune des deux branches verticales.

Il est à noter que l'exemple de la figure 3 vise à illustrer la possibilité selon la présente invention de réaliser une pluralité de formes et/ou de géométries d'antennes par combinaison de mailles élémentaire et adaptation réciproque du circuit de commutation ce qui correspond à une exploitation optimale des mailles élémentaires proposées. En d'autres termes, la présente invention permet la réalisation de toute forme ou géométrie d'antenne répondant à un besoin spécifique, y compris des formes/géométries distinctes de celles présentées et illustrées à titre d'exemple au sein des figures 2 et 3.

Chacune de ces antennes 44, 46, 48 sont réalisées en appliquant à chaque port de chaque paire de ports en vis-à-vis des mailles élémentaires de l'ensemble du réseau antennaire de la figure 3 un des trois états de connexion distincts propres à être sélectionné par le circuit de commutation reconfigurable mis en oeuvre spécifiquement selon la présente invention, à savoir un état de court-circuit 50, un état d'excitation 52 ou encore un état de circuit ouvert 54.

En particulier, pour l'antenne 44, une excitation 52 est appliquée entre les accès (i.e. ports) opposés des quatrième et cinquième pixels verticaux, un court-circuit 50 est appliqué entre les autres pixels constituant l'antenne 44, tandis que tous les accès non concernés (i.e. adjacent à des pixels du réseau antennaire extérieurs à l'antenne 44) sont laissés en circuit ouvert 54. Sur la figure 3, pour des raisons de clarté, l'ensemble des circuits ouverts 54 ne sont pas représentés, mais selon la présente invention il est évident que les ports P₃ (tels que représentés sur la figure 1) de chacun des huit pixels verticaux constituant l'antenne 44 sont en état de circuit ouvert 54 avec les ports P₁ de l'ensemble adjacent horizontalement des huit pixels verticaux suivant selon une direction horizontale Ox.

Pour l'antenne 46 composée de deux pixels, une excitation 52 est appliquée entre les accès (i.e. ports) opposés P₂ et P₄ appartenant respectivement au pixel inférieur et pixel supérieur de l'antenne 46, les autres ports étant en état de circuit ouvert 54 (non représenté pour ne pas charger la figure).

L'antenne 48 en forme de H est propre à être excitée, via le circuit de commutation reconfigurable mis en oeuvre spécifiquement selon la présente invention, au moyen d'une connexion en état d'excitation 52 des ports de la paire de ports en vis-à-vis desdites au moins deux mailles élémentaires contiguës centrales de la branche centrale horizontale du H, les ports en vis-à-vis des autres mailles élémentaires contiguës formant ladite antenne 48 en forme de H étant placé en état de court-circuit 50, les ports en vis-à-vis de mailles élémentaires dudit réseau externes à ladite antenne 48 en forme de H étant tous placés en état de circuit ouvert 54 (bien que cela ne soit pas explicitement représenté sur la figure 3 pour ne pas surcharger la figure 3).

La figure 4 illustre le circuit de commutation reconfigurable du réseau antennaire proposé selon la présente invention. Un tel circuit de commutation reconfigurable permet un haut degré de reconfigurabilité et implique seulement trois états de connexion (i.e. mode) au niveau des ports (i.e. accès) de chaque maille élémentaire (i.e. pixel). Ces trois modes correspondent au court-circuit 50, à l'excitation 52 et au circuit-ouvert 54. Pour cela, un circuit de commutation est connecté entre chaque accès (i.e. port) correspondants. L'architecture du circuit de commutation présentée sur la figure 4 illustre que le circuit de commutation reconfigurable selon la présente invention comprend un ensemble électronique comprenant au moins :
- un balun 58 configuré pour transformer un signal électrique d'entrée en mode différentiel ;
- deux commutateurs unipolaires à une entrée et deux sorties SPDT 62 (de l'anglais *Single Pole double Throw*),
- un commutateur unipolaire à simple jet SPST 66 (de l'anglais *Single Pole single Throw*)*.*

Plus précisément, sur la figure 4, un signal d'entrée 56 est transformé en mode différentiel grâce au balun 58 dont chacune des deux sorties différentielles ${V}_{C}^{+}$ et ${V}_{C}^{-}$ est respectivement transmise, via une ligne de transmission 60, vers l'entrée de chaque commutateur unipolaire à une entrée et deux sorties SPDT 62.

Chaque commutateur unipolaire à un une entrée et deux sorties SPDT 62 présente deux sorties l'une reliée via une charge résistive 64, par exemple de 50 Ohm à la masse, et l'autre reliée à la fois à l'entrée du commutateur unipolaire à simple jet SPST 66, et au potentiel ${V}_{A}^{+}$ pour le commutateur unipolaire à une entrée et deux sorties SPDT 62 relié en entrée à la sortie différentielle ${V}_{C}^{+}$*,* et respectivement au potentiel ${V}_{A}^{-}$ pour le commutateur unipolaire à une entrée et deux sorties SPDT 62 relié en entrée à la sortie différentielle ${V}_{C}^{-}$*.*

Selon la présente invention, en état de court-circuit 50, les sorties différentielles ${V}_{C}^{+}$ et ${V}_{C}^{-}$ sont dirigées vers les charges résistives 64, et le commutateur unipolaire à simple jet SPST 66 est fermé.

En état d'excitation 52, les sorties différentielles ${V}_{C}^{+}$ et ${V}_{C}^{-}$ sont dirigées respectivement vers les potentiels ${V}_{A}^{+}$ et ${V}_{A}^{-}$*,* et le commutateur unipolaire à simple jet SPST 66 est ouvert.

En état de circuit ouvert, les sorties différentielles ${V}_{C}^{+}$ et ${V}_{C}^{-}$ sont dirigées respectivement vers les charges résistives 64, et le commutateur unipolaire à simple jet SPST 66 est ouvert.

La figure 5 illustre l'environnement 68 de simulation électromagnétique de l'application du réseau antennaire selon la présente invention à un radar à pénétration du sol.

Plus précisément, selon la figure 5, une alimentation 70 alimente un tel radar 72 à pénétration du sol GPR (de l'anglais *Ground Penetrating Radar*) propre à permettre l'étude de la composition et de la structure du sol, et surtout la détection et la localisation d'objets enfouis au sein du sol. Un tel radar étant placé à une distance 74 propre à émuler un scénario GPR, par exemple égale à 15 mm du sol 76 dont la permittivité est par exemple *εᵣ* = 15, et la tangente de perte tan *δ* = 0,1, le radar à pénétration du sol 72 étant propre à générer un champs électrique *̅E̅*̅ au sein du sol tel qu'illustré par la figure 5.

Selon cet exemple l'élément rayonnant 12 de la figure 1 correspondant à un motif circulaire est remplacé par une forme alternative quasi-rectangulaire, la géométrie de pixel ayant, selon cet exemple, été optimisée pour minimiser le coefficient de réflexion *S*₁₁ de l'antenne 80 vue de dessus représentée en hachuré et composée de deux pixels comprenant chacun un tel élément rayonnant quasi-rectangulaire représenté avec une texture pointillée au sein du pixel (i.e. maille élémentaire) de forme carrée dont le côté mesure par exemple 100mm si bien qu'un réseau antennaire 78 constitué de quatre mailles élémentaires contiguës deux à deux, de manière similaire au réseau antennaire de la figure 2, verticalement et horizontalement, occupe une surface plane égale à 200 mm x 200 mm.

Selon cet exemple de la figure 5 dédié à l'application 68 du réseau antennaire à un radar à pénétration du sol, chaque maille élémentaire est placée avantageusement dans une cavité cubique électromagnétique, afin de focaliser le rayonnement du réseau antennaire vers le sol et éviter toute interférence avec des applications RF au-dessus du sol. Par exemple, la hauteur de cavité mesure 100 mm.

De manière non représentée, du fait qu'au sein d'un système GPR, l'antenne doit présenter la dispersion temporelle la plus faible afin d'éviter le recouvrement entre le couplage direct entre l'antenne de transmission Tx et l'antenne de réception Rx et également l'écho de la cible, pour réduire la dispersion temporelle, quatre charges résistives non représentées sur la figure 5 sont notamment ajoutées entre le pixel et les quatre coins supérieurs de la cavité l'entourant.

Comme décrit auparavant en relation avec les figures 1 et 2, à partir d'un réseau antennaire constitué de quatre mailles élémentaires contiguës deux à deux, verticalement et horizontalement selon la présente invention, il est possible de créer quatre configurations antennaire (deux polarisées horizontalement selon Ox et deux polarisées verticalement selon Oy).

Selon cet exemple de la figure 5 correspondant à un aspect optionnel de la présente invention, chaque ensemble électronique du circuit de commutation reconfigurable spécifiquement proposé selon la présente invention, et associé à chaque paire de ports en vis-à-vis est intégré au sein d'un mur métallique de ladite cavité cubique, ledit mur séparant lesdits ports de ladite paire, tel qu'illustré sur la vue de côté 82 de la paroi de la figure 5 où le circuit 84 de commutation reconfigurable spécifiquement proposé selon la présente invention et son alimentation 86 sont intégrés. Une telle utilisation des parois de cavités permet de réaliser des lignes de transmission.

Selon un autre aspect, non représenté sur la figure 5 représentant, de manière similaire à la figure 2, un réseau antennaire à double polarisation et comprenant quatre mailles élémentaires (2x2) permettant l'obtention de quatre configurations distinctes d'antennes à savoir deux antennes polarisées horizontalement et deux antennes polarisées verticalement, une telle application 68 du réseau antennaire à un radar à pénétration du sol est propre à nécessiter un système multi-antennaire ultra large bande ULB permise par un réseau antennaire selon la présente invention comprenant d'autres configurations d'antenne (en polarisation et/ou en géométrie). Par exemple, un autre réseau antennaire selon la présente invention comprenant trois géométries d'antennes distinctes non représentées, à savoir verticale à deux pixels, verticale à quatre pixels, et en H avec deux branches horizontales identiques, comprenant chacune au moins cinq mailles élémentaires (i.e. pixels) horizontalement contiguës, les deux branches horizontales identiques étant connectées l'une à l'autre par une branche centrale verticale comprenant au moins quatre mailles élémentaires verticalement contiguës, est propre à être utilisé à titre d'alternative pour répondre à d'autres besoins. Ces trois géométries sont sélectionnables séquentiellement via le circuit de commutation reconfigurable du réseau antennaire selon la présente invention. Ces trois géométries d'antennes distinctes sont en effet propres à présenter des comportements ULB utiles pour l'application visée par la figure 5 tout en présentant des efficacités distinctes, l'antenne verticale à quatre pixels et l'antenne en forme de H précitée à deux branches horizontales, de par leur taille électrique supérieure, étant notamment plus efficaces dans les bandes de fréquence basse permettant de détecter des cibles profondes pour une application GPR et présentant une amélioration de niveau de gain par rapport à une antenne verticale à deux pixels.

Il est à noter que le réseau antennaire selon la présente invention présente une architecture propre à être reconfigurée à souhait, en fonction de l'application, pour obtenir une résolution ou une direction de détection souhaitée. En particulier, selon les besoins, la forme en H précitée n'est pas optimale et est indiquée précédemment juste à titre d'exemple, l'architecture du réseau antennaire selon la présente invention permettant d'exploiter d'autres configurations d'antennes présentant par exemple des performances plus élevées que la forme en H précitée sur des bandes basses fréquence prédéterminées.

Il est à noter que la taille de l'antenne (formée d'une pluralité de mailles élémentaire selon la configuration activée) est un élément clé qui définit sa fréquence d'opération, ce qui est un paramètre important pour l'application GPR. Avec la solution proposée selon la présente invention, il est possible de réduire ou augmenter la fréquence d'opération de l'antenne en changeant le numéro de maille(s) qui forme(nt) cette antenne

Aussi, la reconfiguration géométrique obtenue grâce à la présente invention, et telle qu'illustrée précédemment également par la figure 3, est propre à contribuer de manière significative à l'amélioration des performances d'un système GPR, cette reconfiguration, apportant un degré de liberté pour synthétiser les performances de l'antenne en accord avec les besoins instantanés du système, et permettant de créer encore plus d'antennes dont la géométrie n'est pas limitée à un nombre spécifique des pixels.

L'homme du métier comprendra que l'invention ne se limite pas aux modes de réalisation décrits, ni aux exemples particuliers de la description, les modes de réalisation et les variantes mentionnées ci-dessus étant propres à être combinés entre eux pour générer de nouveaux modes de réalisation de l'invention.

La présente invention permet ainsi de reconfigurer la géométrie antennaire en fonction du besoin système correspondant par exemple au besoin et/ou de déplacer sa fréquence d'opération d'élargir la taille électrique (hauteur et/ou largeur) d'antenne pour augmenter son efficacité de rayonnement et son gain, au besoin de déplacer le centre de phase de l'antenne excitée sur la surface du réseau, au besoin de démultiplier le nombre de sources pour densifier (diminuer l'espace inter éléments (i.e. la taille de maille élémentaire afin de diminuer l'espace entre les antennes, la réduction de la taille de maille élémentaire impliquant une diminution de l'espace inter éléments)) dans les bandes de fréquence hautes, au besoin de changer la polarisation des mailles élémentaires pour exploiter les propriétés de polarisation, au besoin de charger des extrémités d'antennes pour atténuer les phénomènes de réflexions internes en bout de ligne propres à déformer les signaux émis (de l'anglais *ringing*) en temporel (utile en application de radar de sol) mais également pour atténuer le couplage inter-éléments (i.e. entre mailles élémentaires), tout en restant reconfigurable à la demande du système de télécommunication ou radar propre à intégrer le réseau antennaire selon la présente invention.

En effet, comme vu précédemment, à partir d'un pixel (i.e. maille élémentaire) unitaire à quatre accès (i.e. ports), une partie de réseau antennaire comportant, selon un premier exemple, 2x2 pixels peut être notamment conçue selon la présente invention, à partir de laquelle il est possible de configurer l'excitation des accès (i.e. ports) voisins (i.e. en vis-à-vis), grâce à l'intégration d'un circuit de commutation RF (autrement appelé réseau d'alimentations) pour créer quatre antennes polarisées soit selon Ox ou bien selon Oy.

Un tel circuit de commutation RF permet d'imposer un mode d'excitation spécifique à chaque accès (i.e. port) pour exciter des antennes de plus grande taille électrique et permet ainsi d'utiliser de manière optimale la surface occupée par des éléments rayonnants, notamment pour une application à un réseau d'antenne pour radar de sol (GPR), ou à un réseau d'antenne pour la surveillance de spectre et la goniométrie, ou encore pour toute application de télécommunication ou radar où le spectre est balayé par sous-bandes successives ou bien à l'aide de polarisations multiples successivement.

## Revendications

1. Réseau antennaire (14) reconfigurable comprenant une pluralité de mailles élémentaires (10) identiques, chaque maille présentant au moins une symétrie, notamment une maille carrée, et comprenant un élément rayonnant (12) présentant : au moins quatre ports (P₁, P₂, P₃, P₄) répartis deux à deux de part et d'autre de chaque médiane (M_{H}, M_{V}) d'un côté de maille (10),
le réseau antennaire étant **caractérisé en ce qu'**il comprend en outre un circuit de commutation reconfigurable propre à imposer un mode d'excitation spécifique à chaque port en étant propre à générer trois états (50, 52, 54) de connexion distincts entre chaque port de chaque paire (16) de ports en vis-à-vis, chaque port d'une paire (16) appartenant à deux mailles élémentaires (10) distinctes, superposées verticalement ou adjacentes horizontalement, au sein dudit réseau antennaire (14).

2. Réseau antennaire selon la revendication 1, dans lequel les trois états de connexion correspondent à :
- un court-circuit (50) ;
- une excitation (52)
- un circuit ouvert (54).

3. Réseau antennaire selon la revendication 1 ou 2, dans lequel l'élément rayonnant (12) au sein de la maille élémentaire (10) correspond à un motif circulaire.

4. Réseau antennaire selon l'une quelconque des revendications précédentes dans lequel au moins une antenne (18, 26, 32, 38, 46) dudit réseau antennaire est formée d'au moins deux mailles élémentaires (10) contiguës verticalement et/ou horizontalement, lesdites au moins deux mailles élémentaires contiguës étant connectées, via ledit circuit de commutation reconfigurable, au moyen d'une connexion en état d'excitation (52) des ports de la paire de ports en vis-à-vis desdites au moins deux mailles élémentaires contiguës.

5. Réseau antennaire selon l'une quelconque des revendications précédentes dans lequel au moins une partie (B) dudit réseau antennaire est carrée et formée de quatre mailles élémentaires contiguës deux à deux, verticalement et horizontalement, et propre à être excitée selon quatre configurations distinctes (C₁, C₂, C₃, C₄), associées respectivement, via ledit circuit de commutation reconfigurable, à un agencement distinct d'une configuration à une autre, de connexions entre chaque port de chaque paire (16) de ports en vis-à-vis, chaque port d'une paire (16) appartenant à deux mailles élémentaires distinctes superposées verticalement ou horizontalement au sein de ladite partie carrée formée de quatre mailles élémentaires (10) contiguës deux à deux, verticalement et horizontalement.

6. Réseau antennaire selon la revendication 5, dans lequel deux (C₁, C₃) desdites quatre configurations distinctes (C₁, C₂, C₃, C₄) sont associées à une polarisation horizontale et deux (C₂, C₄) autres desdites quatre configurations distinctes sont associées à une polarisation verticale.

7. Réseau antennaire selon l'une quelconque des revendications précédentes dans lequel au moins une antenne (48) dudit réseau antennaire est en forme de H et comprend deux branches verticales identiques, comprenant chacune au moins cinq mailles élémentaires verticalement contiguës, les deux branches verticales identiques étant connectées l'une à l'autre par une branche centrale horizontale comprenant au moins quatre mailles élémentaires horizontalement contiguës, chaque maille élémentaire localisée à l'une des extrémités de la branche centrale horizontale correspondant respectivement à la troisième maille élémentaire de chacune des deux branches verticales.

8. Réseau antennaire selon la revendication 7, dans lequel ladite antenne en forme de H est propre à être excitée, via le circuit de commutation, au moyen d'une connexion en état d'excitation (52) des ports de la paire de ports en vis-à-vis desdites au moins deux mailles élémentaires contiguës centrales de ladite branche centrale horizontale, les ports en vis-à-vis des autres mailles élémentaires contiguës formant ladite antenne en forme de H étant placés en état de court-circuit (50), les ports en vis-à-vis de mailles élémentaires dudit réseau externes à ladite antenne (48) en forme de H étant placés en état de circuit ouvert (54).

9. Réseau antennaire selon l'une quelconque des revendications précédentes dans lequel, pour chaque paire de ports en vis-à-vis, appartenant à deux mailles élémentaires distinctes superposées verticalement ou horizontalement, le circuit de commutation reconfigurable comprend un ensemble électronique comprenant au moins :
- un balun (58) configuré pour transformer un signal électrique d'entrée en mode différentiel ;
- deux commutateurs unipolaires à une entrée et deux sorties SPDT (62),
- un commutateur unipolaire à simple jet SPST (66).

10. Réseau antennaire selon l'une quelconque des revendications précédentes, dans lequel chaque maille élémentaire (10) est placée dans une cavité cubique électromagnétique.

11. Réseau antennaire selon les revendications 9 et 10, dans lequel chaque ensemble électronique associé à chaque paire de ports en vis-à-vis est intégré au sein d'un mur métallique de ladite cavité cubique, ledit mur séparant lesdits ports de ladite paire.

12. Radar à pénétration du sol comprenant un réseau antennaire reconfigurable selon la revendication 10 ou 11.

## Patentansprüche

1. Rekonfigurierbare Antennengruppe (14), umfassend eine Vielzahl von identischen Elementarmaschen (10), wobei jede Masche mindestens eine Symmetrie aufweist, insbesondere eine quadratische Masche, und umfassend ein strahlendes Element (12), das Folgendes aufweist: mindestens vier Anschlüsse (P₁, P₂, P₃, P₄), die paarweise auf beiden Seiten jeder Mittellinie (M_{H}, M_{V}) einer Seite der Masche (10) verteilt sind,
wobei die Antennengruppe **dadurch gekennzeichnet ist, dass** sie ferner einen rekonfigurierbaren Schaltkreis umfasst, der geeignet ist, um jedem Anschluss einen spezifischen Erregungsmodus vorzugeben, indem er geeignet ist, drei verschiedene Verbindungszustände (50, 52, 54) zwischen jedem Anschluss von jedem Paars (16) von gegenüberliegenden Anschlüssen zu erzeugen, wobei jeder Anschluss eines Paars (16) zu zwei verschiedenen Elementarmaschen (10) gehört, die innerhalb der Antennengruppe (14) vertikal übereinander liegen oder horizontal benachbart sind.

2. Antennengruppe nach Anspruch 1, wobei die drei Verbindungszustände Folgendem entsprechen:
- einem Kurzschluss (50);
- einer Erregung (52)
- einem offenen Stromkreis (54).

3. Antennengruppe nach Anspruch 1 oder 2, wobei das strahlende Element (12) innerhalb der Elementarmasche (10) einem kreisförmigen Muster entspricht.

4. Antennengruppe nach einem der vorherigen Ansprüche, wobei mindestens eine Antenne (18, 26, 32, 38, 46) der Antennengruppe aus mindestens zwei vertikal und/oder horizontal aneinandergrenzenden Elementarmaschen (10) gebildet ist, wobei die mindestens zwei aneinandergrenzenden Elementarmaschen über den rekonfigurierbaren Schaltkreis mittels einer Verbindung in Erregungszustand (52) der Anschlüsse des Paars von Anschlüssen, die den mindestens zwei aneinandergrenzenden Elementarmaschen gegenüberliegen, verbunden sind.

5. Antennengruppe nach einem der vorherigen Ansprüche, wobei mindestens ein Teil (B) der Antennengruppe quadratisch ist und aus vier Elementarmaschen gebildet ist, die paarweise vertikal und horizontal aneinandergrenzen, und die geeignet ist, in vier verschiedenen Konfigurationen (C₁, C₂, C₃, C₄) erregt zu werden, die jeweils über den rekonfigurierbaren Schaltkreis mit einer von einer Konfiguration zur anderen verschiedenen Anordnung von Verbindungen zwischen jedem Anschluss von jedem Paar (16) von gegenüberliegenden Anschlüssen assoziiert sind, wobei jeder Anschluss eines Paars (16) zu zwei verschiedenen Elementarmaschen gehört, die innerhalb des quadratischen Teils, der aus vier paarweise, vertikal und horizontal aneinandergrenzenden Elementarmaschen (10) gebildet ist, vertikal oder horizontal übereinander angeordnet sind.

6. Antennengruppe nach Anspruch 5, wobei zwei (C₁, C₃) der vier verschiedenen Konfigurationen (C₁, C₂, C₃, C₄) mit einer horizontalen Polarisation assoziiert sind und zwei (C₂, C₄) andere der vier verschiedenen Konfigurationen mit einer vertikalen Polarisation assoziiert sind.

7. Antennengruppe nach einem der vorherigen Ansprüche, wobei mindestens eine Antenne (48) der Antennengruppe H-förmig ist und zwei identische vertikale Zweige umfasst, umfassend jeweils mindestens fünf vertikal aneinandergrenzende Elementarmaschen, wobei die zwei identischen vertikalen Zweige durch einen horizontalen zentralen Zweig miteinander verbunden sind, umfassend mindestens vier horizontal aneinandergrenzende Elementarmaschen, wobei jede Elementarmasche, die sich an einem der Enden des horizontalen zentralen Zweigs befindet, jeweils der dritten Elementarmasche von jedem der zwei vertikalen Zweige entspricht.

8. Antennengruppe nach Anspruch 7, wobei die H-förmige Antenne geeignet ist, über den Schaltkreis mittels einer Verbindung in Erregungszustand (52) der Anschlüsse des Paars von Anschlüssen gegenüber den mindestens zwei mittleren aneinandergrenzenden Elementarmaschen des horizontalen mittleren Zweigs erregt zu werden, wobei die gegenüberliegenden Anschlüsse der anderen aneinandergrenzenden Elementarmaschen, die die H-förmige Antenne bilden, in einen Kurzschlusszustand (50) gebracht werden, wobei die gegenüberliegenden Anschlüsse von Elementarmaschen der Gruppe außerhalb der H-förmigen Antenne (48) in einen offenen Schaltungszustand (54) gebracht werden.

9. Antennennetz nach einem der vorherigen Ansprüche, wobei für jedes Paar einander gegenüberliegender Anschlüsse, die zu zwei verschiedenen, vertikal oder horizontal übereinanderliegenden Elementarmaschen gehören, der rekonfigurierbare Schaltkreis eine elektronische Anordnung umfasst, die mindestens Folgendes umfasst:
- einen Balun (58), der konfiguriert ist, um ein elektrisches Eingangssignal in Differenzmodus umzuwandeln;
- zwei unipolare Schalter mit einem Eingang und zwei Ausgänge SPDT (62),
- einen einpoligen einstrahligen Schalter SPST (66).

10. Antennengruppe nach einem der vorherigen Ansprüche, wobei jede Elementarmasche (10) in einem elektromagnetischen kubischen Hohlraum platziert ist.

11. Antennengruppe nach den Ansprüchen 9 und 10, wobei jede elektronische Anordnung, die mit jedem Paar einander gegenüberliegender Anschlüsse verbunden ist, in eine Metallwand des kubischen Hohlraums integriert ist, wobei die Wand die Anschlüsse des Paars voneinander trennt.

12. Bodendurchdringendes Radar, umfassend eine rekonfigurierbare Antennengruppe nach Anspruch 10 oder 11.

## Claims

1. A reconfigurable antenna array (14) comprising a plurality of identical elementary meshes (10), each mesh having at least one symmetry, in particular a square mesh, and comprising a radiating element (12) having: at least four ports (P₁, P₂, P₃, P₄) distributed in pairs on either side of each median (M_{H}, M_{V}) of one side of a mesh (10),
the antenna array being **characterised in that** it further comprises a reconfigurable switching circuit capable of imposing a specific excitation mode on each port by being capable of generating three distinct connection states (50, 52, 54) between each port of each pair (16) of facing ports, each port of a pair (16) belonging to two distinct elementary meshes (10), vertically superimposed or horizontally adjacent, within said antenna array (14).

2. The antenna array according to claim 1, wherein the three connection states correspond to:
- a short circuit (50);
- an excitation (52)
- an open circuit (54).

3. The antenna array according to claim 1 or 2, in which the radiating element (12) within the elementary mesh (10) corresponds to a circular pattern.

4. The antenna array according to any one of the preceding claims, in which at least one antenna (18, 26, 32, 38, 46) of said antenna array is formed by at least two vertically and/or horizontally contiguous elementary meshes (10), said at least two contiguous elementary meshes being connected, via the said reconfigurable switching circuit, by means of a connection in the excitation state (52) of the ports of the pair of facing ports of said at least two contiguous elementary meshes.

5. The antenna array according to any one of the preceding claims, in which at least one part (B) of said antenna array is square and formed of four elementary meshes contiguous in pairs, vertically and horizontally, and suitable for being excited according to four distinct configurations (C₁, C₂, C₃, C₄), associated respectively, via the said reconfigurable switching circuit, with a distinct arrangement, from one configuration to another, of connections between each port of each pair (16) of facing ports, each port of a pair (16) belonging to two distinct elementary meshes superimposed vertically or horizontally within said square part formed of four elementary meshes (10) contiguous two by two, vertically and horizontally.

6. The antenna array according to claim 5, wherein two (C₁, C₃) of said four distinct configurations (C₁, C₂, C₃, C₄) are associated with horizontal polarisation and a further two (C₂, C₄) of said four distinct configurations are associated with vertical polarisation.

7. The antenna array according to any one of the preceding claims, in which at least one antenna (48) of said antenna array is H-shaped and comprises two identical vertical branches, each comprising at least five vertically contiguous elementary meshes, the two identical vertical branches being connected to one another by a horizontal central branch comprising at least four horizontally contiguous elementary meshes, each elementary mesh located at one of the ends of the horizontal central branch corresponding respectively to the third elementary mesh of each of the two vertical branches.

8. The antenna array according to claim 7, in which said H-shaped antenna is adapted to be excited, via the switching circuit, by means of a connection in the excitation state (52) of the ports of the pair of facing ports of said at least two contiguous central elementary meshes of said horizontal central branch, the facing ports of the other contiguous elementary meshes forming said H-shaped antenna being placed in short-circuit state (50), the facing ports of elementary meshes of said array external to said H-shaped antenna (48) being placed in an open-circuit state (54).

9. The antenna array according to any one of the preceding claims in which, for each pair of facing ports belonging to two distinct elementary meshes superimposed vertically or horizontally, the reconfigurable switching circuit comprises an electronic assembly comprising at least:
- a balun (58) configured to transform an input electrical signal into differential mode;
- two single-pole switches with one input and two SPDT outputs (62),
- a single-pole single-throw SPST switch (66).

10. The antenna array according to any one of the preceding claims, in which each elementary mesh (10) is placed in an electromagnetic cubic cavity.

11. The antenna array according to claims 9 and 10, in which each electronic assembly associated with each pair of facing ports is integrated within a metal wall of said cubic cavity, said wall separating said ports of said pair.

12. A ground-penetrating radar comprising a reconfigurable antenna array according to claim 10 or 11.
